# EUROPÄISCHE PATENTSCHRIFT

(11) **EP 0 985 629 B1**
(45) Veröffentlichungstag und Bekanntmachung des Hinweises auf die Patenterteilung: **25.07.2001**
(21) Anmeldenummer: 98116951.9
(22) Anmeldetag: 08.09.1998
(51) Int. Cl.: B66C 13/18, F15B 11/028, E02F 9/22

(54) **Kran**
Crane
Grue

(43) Veröffentlichungstag der Anmeldung: 15.03.2000
(73) Patentinhaber: PALFINGER AKTIENGESELLSCHAFT, A-5101 Bergheim/Salzburg (AT)
(72) Erfinder: Wimmer, Erich, 5142 Eggelsberg (AT)
(74) Vertreter: Hofinger, Engelbert, Dr.Dr.

(56) Entgegenhaltungen:
- EP-A- 0 378 129
- EP-A- 0 454 923
- WO-A-95/29118
- DE-A- 3 719 897
- DE-A- 4 425 455
- DE-A- 4 428 691
- FR-A- 2 268 177
- US-A- 5 622 226
- LODIGE H ET AL: "AKTIVE SCHWINGUNGSDAMPFUNG FUR UNGEFEDERTE ARBEITSMASCHINEN" OLHYDRAULIK UND PNEUMATIK, Bd. 39, Nr. 3, 1. März 1995, Seiten 188-192, XP000492760

## Beschreibung

Die Erfindung bezieht sich auf einen Kran mit einem hydraulisch betätigten Auslegersystem, mit mindestens einem Zylinder zur Betätigung des Auslegersystems und einer Einrichtung zur Überwachung des die Belastung des Krans anzeigenden Druckes im Zylinder, wobei der Zufluß von Hydraulikflüssigkeit zum Zylinder durch Veränderung des Querschnitts eines Ventils steuerbar ist.

Beim Bewegen von Lasten kann es durch die auftretenden Beschleunigungen zu Schwingungen der Trägerstruktur des Kranes bzw. der vom Kran getragenen Last kommen. Beispielsweise kann es zu Schwingungen in vertikaler Richtung kommen, wenn eine Last in vertikaler Richtung bewegt wird, also gehoben oder abgesenkt wird, und diese Bewegung gestoppt wird. Durch solche Schwingungen kommt es zu Belastungsspitzen in der Trägerstruktur des Kranes und/oder zu unkontrollierten Bewegungen der Last.

Das klassische Verfahren zur aktiven Dämpfung unerwünschter Schwingungen ist eine Regelung, bei der die Schwingung durch eine um 180° phasenverschobene, gleichfrequente Schwingung gedämpft wird. Das Verfahren eignet sich gut dazu, das allmähliche Aufschaukeln von Schwingungen, beispielsweise von Pendelbewegungen bewegter Lasten bei Portalkränen (vgl. DE 42 38 795 A1), zu verhindern. Der Zeitaufwand für die Bestimmung von Phase und Frequenz der störenden harmonischen Schwingung ist jedoch relativ groß. Insbesondere werden plötzlich einsetzende Belastungen gerade in ihrer gefährlichen Anfangsphase nicht gemindert.

Beispielsweise in DE 37 19 897 A1 ist demgegenüber vorgeschlagen worden, die bei Ladekränen für Lastfahrzeuge am häufigsten auftretenden dynamischen Überlastungen ursächlich zu bekämpfen. Als Ursache wird dabei die zu rasche Verschiebung des Steuerhebels für den hydraulischen Antrieb eines Kranteiles angesehen. Die große Differenz zwischen Soll- und Istwert der Geschwindigkeit des Kranteiles bzw. von Soll-und Istwert des Venilquerschnittes würde ohne Gegenmaßnahmen eine zu rasche Änderung des Ventilquerschnittes und damit eine zu große Beschleunigung des Kranes bewirken. Gemäß dem bekannten Vorschlag wird daher das Steuersignal gefiltert, die Information über die Stellung des Steuerhebels und damit die gewünschte Endgeschwindigkeit des Kranteiles wird nur verzögert an den Stellmotor zur Veränderung des Ventilquerschnittes weitergegeben. Nachteilig an diesem Verfahren ist vor allem, daß es lediglich Bedienungsfehler korrigiert, die tatsächlichen dynamischen Verhältnisse aber nicht berücksichtigt. Diese sind jedoch nicht nur von der Steuerung, sondern von der jeweiligen Konfiguration des Krans und der Last sowie Umwelteinflüssen (Wind, plötzliche Verringerung oder Vergrößerung der Last) abhängig.

Ziel der Erfindung ist ein Kran, welcher zur Vermeidung dynamischer Überbeanspruchungen mit einer echten und gleichzeitig rasch wirkenden Regelung versehen ist.

Dies wird erfindungsgemäß dadurch erreicht, daß in Abhängigkeit von der im Zylinder festgestellten zeitlichen Änderung des Druckes bzw. der zeitlichen Änderung der Belastung des im Zylinder geführten Kolbens ein Signal erzeugt wird, welches den Antrieb zur Verstellung des Ventilquerschnitts im Sinne einer Verringerung der festgestellten Druck- bzw. Belastungsänderung betätigt.

Im Gegensatz zu den bekannten Einrichtungen zur Schwingungsunterdrückung, bei denen zu abrupte Steuersignale gefiltert werden, beruht die erfindungsgemäße Regelung auf der Messung eines Kennwertes für die dynamische Belastung des Krans, wobei direkt am Kran gemessen wird. Es wird also nicht von vorneherein der Kranführer korrigiert, sondern erst dann, wenn dynamische Beanspruchungen auftreten, welche die Trägerstruktur des Krans zu gefährden drohen oder zu unerwünschten Lastbewegungenfühen, durch Bildung eines Signals, welches den Antrieb zur Verstellung des Ventilquerschnitts im Sinne einer Verringerung der festgestellten Druckänderung betätigt, entgegengewirkt. Das Signal ist somit unabhängig von dem durch die Stellung eines Handhebels definierten Sollwert des Ventilquerschnitts.

Eine Regelanordnung, bei der die zeitliche Ableitung des in einem Zylinder gemessenen Druckes herangezogen wird, ist auch in der DE 44 28 691 beschrieben. Im Gegensatz zur Erfindung betrifft diese Regelanordnung jedoch keinen gesteuerten Kran, sondern vollautomatisch arbeitende Maschinen, wie beispielsweise Pressen, Stanz- oder Nibbelmaschinen. Diese arbeiten vorprogrammiert und abgeschirmt von unberechenbaren Umwelteinflüssen und sind lediglich ständig wiederkehrenden unveränderlichen Belastungen ausgesetzt. Die Bewegungsabläufe beim Kran hingegen sind allesamt gesteuert, wobei sich ständig ändernde Belastungsfälle vorliegen, die sich aus der steuernden Einflußnahme des Kranfahrers und den unterschiedlichen zu manipulierenden Lasten ergeben.

Da die Gefährdung des Krans bei höherer Belastung grundsätzlich größer ist, kann vorzugsweise vorgesehen sein, daß die Stärke des Signals bei höheren Werten des Druckes überproportional steigt.

Weitere Einzelheiten der Erfindung werden anschließend anhand der Zeichnungen erläutert. Dabei zeigt:
Fig. 1 einen Ladekran für ein Lastfahrzeug,
Fig. 2 ein Blockschaltbild einer erfindungsgemäßen Einrichtung zur Schwingungsunterdrückung,
Fig. 3 ein Meßprotokoll eines Belastungstests ohne erfindungsgemäße Einrichtung zur Schwingungsunterdrückung und
Fig. 4 ein Meßprotokoll eines Belastungstests mit erfindungsgemäßer Einrichtung zur Schwingungsunterdrückung.

Fig. 1 zeigt einen Ladekran 1 klassischer Bauart für ein Lastfahrzeug. Der Kran 1 weist einen Hauptarm 2 sowie einen mehrfach teleskopierbaren Knickarm 5 auf, an dessen Spitze ein Kranhaken 4 zum Einhängen von Lasten angeordnet ist. Der Hauptarm 2 des Krans 1 wird mittels eines Hubzylinders 3 gegenüber der Säule 6 des Krans 1 verschwenkt.

Da auf den Hubzylinder 3 das gesamte Lastmoment des Krans 1 einwirkt, eignet sich dieser in besonderem Maße für die Anbringung der erfindungsgemäßen Einrichtung zur Schwingungsunterdrückung. Ebenso vorstellbar wäre die Anbringung der erfindungsgemäßen Einrichtung an einem Zylinder, der die Verschwenkung des Kranauslegers um eine vertikale Achse bewirkt.

Fig. 2 zeigt die Details der erfindungsgemäßen Einrichtung, die an einem Zylinder, insbesondere am genannten Hubzylinder 3 angebracht ist. Die Steuerung des Hubzylinders 3 erfolgt über eine handelsübliche Fernsteuerung, die aus einem Sender 9 und einem Empfänger 10 besteht. Steuersignale, die von der Betätigung der Steuerhebel am Sender 9 herrühren, werden über Funk an den Empfänger 10 übertragen, welche wiederum ein Signal an den Schieber 12 weiterleitet. Beim Schieber 12 handelt es sich um ein Mehrfach-Proportionalventil mit Volumenssteuerung, wobei die Antriebe zur Verstellung der Ventilquerschnitte in den Schieber 12 integriert sind. Ein derartiger Schieber ist beispielsweise unter der Bezeichnung PVG 32 bei der Firma Danfoss erhältlich. Je nach Stellung der Ventile im Schieber 12 wird das über die Druckölleitung 13 heranströmende Hydrauliköl in unterschiedlichen Mengen an die Kolbenseite 3a oder die Stangenseite 3b des Hubzylinders 3 weitergeleitet. Auf der Kolbenseite 3a ist dabei ein Lasthalteventil 11 zwischengeschaltet.

Sowohl auf der Kolbenseite 3a sowie auf der Stangenseite 3b befindet sich ein Druckaufnehmer 7. Aus den auf der Kolbenseite 3a und der Stangenseite 3b gemessenen Druckwerten wird unter Einrechnung der Kolben- bzw. Stangenfläche die resultierende Hubkraft errechnet, wobei der errechnete Wert für die Hubkraft an eine Differenziereinheit 8 weitergeleitet wird. Von der Hubkraft, die direkt von den auf der Kolbenseite 3a und der Stangenseite 3b gemessenen Druckwerten abhängt, wird in der Differenziereinheit 8 die erste Ableitung nach der Zeit gebildet, die die im Hubzylinder 3 gemessene Druckänderung widerspiegelt. Die Differenziereinheit 8 liefert ein Ausgangssignal, welches den Antrieb zur Verstellung des Ventilquerschnitts im Sinne einer Verringerung der festgestellten Druckänderung betätigt.

Das Ausgangssignal der Differenziereinheit 8 kann mit einem Faktor k(p), der von den gemessenen Druckwerten abhängt, multipliziert werden, womit erreicht wird, daß das Signal bei höheren Druckwerten überproportional steigt. Damit wird der Tatsache Rechnung getragen, daß die Gefährdung der Trägerstrukturen des Krans durch dynamische Belastungen bei einer bereits gegebenen hohen statischen Grundlast besonders groß ist.

Das Ausgangssignal der Differenziereinheit 8 wird mit dem die Sollstellung der Ventile im Schieber 12 definierenden Signal, das vom Empfänger 10 weitergeleitet wird, überlagert und dann dem Schieber 12 zugeführt. Praktisch bedeutet diese Überlagerung, daß die Verstellgeschwindigkeit der Ventile im Schieber 12 und damit die Beschleunigung des Kranauslegers verringert wird. Da nur große Beschleunigungen für den Kran nachteilig sind, kann bei geringen Werten von dp/dt die Erzeugung eines Korrektursignals unterdrückt werden.

In den Figuren 3 und 4 ist die Wirkung der erfindungsgemäßen schwingungsunterdrückenden Sicherheitseinrichtung dokumentiert. Beide Messungen wurden am selben Kran unter identen Belastungsverhältnissen durchgeführt, wobei das Schwingungsverhalten jeweils bei abruptem Anfahren und Stoppen gemessen wurde. Die aus Kolben- und Stangendruck resultierende Zylinderkraft schwingt in Fig. 3 (ohne erfindungsgemäße Schwingungsunterdrückung) während eines Zeitraumes von fast 7 Sekunden mit beträchtlicher Amplitude, wogegen die wesentlich geringeren Schwingungen in Fig. 4 (mit erfindungsgemäßer Schwingungsunterdrückung) bereits nach der Hälfte der Zeit abgeklungen sind.

## Patentansprüche

1. Kran (1) mit einem hydraulisch betätigten Auslegersystem (2,5), mit mindestens einem Zylinder (3) zur Betätigung des Auslegersystems (2,5)und einer Einrichtung zur Überwachung des die Belastung des Krans anzeigenden Druckes im Zylinder (3), wobei der Zufluß von Hydraulikflüssigkeit zum Zylinder (3) durch Veränderung des Querschnitts eines Ventils (12) steuerbar ist, dadurch gekennzeichnet, daß in Abhängigkeit von der im Zylinder (3) festgestellten zeitlichen Änderung des Druckes bzw. der zeitlichen Änderung der Belastung des im Zylinder (3) geführten Kolbens ein Signal erzeugt wird, welches den Antrieb zur Verstellung des Ventilquerschnitts im Sinne einer Verringerung der festgestellten Druck- bzw. Belastungsänderung betätigt.

2. Kran nach Anspruch 1, dadurch gekennzeichnet, daß die Stärke des Signals bei höheren Werten des Druckes überproportional steigt.

3. Kran nach Anspruch 1, dadurch gekennzeichnet, daß das Signal unabhängig von dem durch die Stellung eines Handhebels definierten Sollwert des Ventilquerschnitts ist.

4. Kran nach einem der Ansprüche 1 - 3, dadurch gekennzeichnet, daß der Zylinder (3) der Hubzylinder für den Hauptarm (2) eines Ladekrans (1) für ein Lastfahrzeug ist.

## Claims

1. A crane (1) having a hydraulically actuated jib system (2, 5), at least one cylinder (3) for actuating the jib system (2, 5) and an apparatus for monitoring the pressure in the cylinder (3), which indicates the crane loading, wherein the feed flow of hydraulic fluid to the cylinder (3) is controllable by varying the cross-section of a valve (12) characterised in that a signal is produced in dependence on the variation in pressure in relation to time which is detected in the cylinder (3) or the variation in the loading of the piston guided in the cylinder (3) in relation to time, which signal actuates the drive for adjusting the valve cross-section in a manner to reduce the detected variation in pressure or loading.

2. A crane as set forth in claim 1 characterised in that the strength of the signal rises overproportionally at higher pressure values.

3. A crane as set forth in claim 1 characterised in that the signal is independent of the reference position of the valve cross-section, which reference position is defined by the position of a hand lever.

4. A crane as set forth in one of claims 1 through 3 characterised in that the cylinder is the lift cylinder (3) for the main arm (2) of a loading crane (1) for a goods vehicle.

## Revendications

1. Grue (1) comportant un système de bras en console (2,5) actionné par voie hydraulique et comportant au moins un vérin (3) pour actionner le système de bras en console (2,5) et un dispositif pour contrôler la pression, qui indique la charge de la grue, dans le vérin (3) et dans laquelle l'amenée du liquide hydraulique au vérin (3) est commandable par modification de la section transversale d'une soupape (12), caractérisée en ce qu'un signal est produit en fonction de la variation dans le temps, fixée dans le vérin (3), de la pression ou de la variation dans le temps de la charge du piston guidé dans le vérin (3), signal qui déclenche l'entraînement servant à régler la section transversale de la soupape dans le sens d'une réduction de la variation fixée de la pression ou de la charge.

2. Grue selon la revendication 1, caractérisée en ce que l'intensité du signal augmente d'une manière plus que proportionnelle pour des valeurs accrues de la pression.

3. Grue selon la revendication 1, caractérisée en ce que le signal est indépendant de la valeur de consigne, définie par la position d'un levier manuel, de la section transversale de la soupape.

4. Grue selon l'une des revendications 1-3, caractérisée en ce que le vérin (3) est le vérin de levage pour le bras principal (2) d'une grue de chargement (1) pour un camion.
